# EUROPÄISCHE PATENTSCHRIFT

(11) **EP 3 537 549 B1**
(45) Veröffentlichungstag und Bekanntmachung des Hinweises auf die Patenterteilung: **26.05.2021**
(21) Anmeldenummer: 19155403.9
(22) Anmeldetag: 05.02.2019
(51) Int. Cl.: H01R 13/6474, H01R 13/6581

(54) **STECKVERBINDERANORDNUNG**
CONNECTOR ASSEMBLY
DISPOSITIF CONNECTEUR ENFICHABLE

(30) Priorität: 26.02.2018 DE 102018104253
(43) Veröffentlichungstag der Anmeldung: 11.09.2019
(73) Patentinhaber: Rosenberger Hochfrequenztechnik GmbH & Co. KG, 83413 Fridolfing (DE)
(72) Erfinder: ZEBHAUSER, Martin, 83410 Laufen (DE); LÖDDING, Thomas, 83278 Traunstein (DE); SCHMID, Johannes, 84503 Altötting (DE)
(74) Vertreter: Warneke, Nicola

(56) Entgegenhaltungen:
- EP-A1- 3 232 447
- EP-A1- 3 273 542
- EP-A2- 2 169 770
- WO-A1-2017/144070
- DE-A1-102006 044 479
- DE-U1-202015 000 751

## Beschreibung

### GEBIET DER ERFINDUNG

Die Erfindung betrifft eine Steckverbinderanordnung mit einem Steckverbinder und ein an dem Steckverbinder angeschlossenes Kabel. Das Kabel führt mindestens ein Leiterpaar zur Übertragung von jeweils einem differenziellen Signal.

### TECHNISCHER HINTERGRUND

Die DE 202015000753 U1 zeigt eine Steckverbinderanordnung mit einem Hülsenteil. Dabei verläuft in einem Kabel ein Aderpaar zur Übertragung eines differenziellen Signals, wobei die Adern des Aderpaars im Inneren des Kabels einen ersten gegenseitigen Abstand haben. Die beiden Adern des Aderpaars laufen ausgehend von dem ummantelten Kabelabschnitt in Richtung auf den Steckverbinder in einem Zwischenabschnitt auseinander, bis sie in einen Führungsabschnitt des Steckverbinders einlaufen, in dem sie einen zweiten gegenseitigen Abstand haben, der größer ist als der erste gegenseitige Abstand.

Aufgrund der Abstandsänderung zwischen den Adern ändert sich deren differenzielle Impedanz, wodurch es zu einer Störstelle kommen kann.

Die DE 20 2015 000 751 U1 wird als nächstliegender Stand der Tecknik angesehen und zeigt eine Steckverbinderanordnung mit einem Steckverbinder und einem an den Steckverbinder angeschlossenem Kabel, welche jeweils wenigstens ein Leiterpaar mit einem ersten und zweiten Leiter zur Übertragung eines differenziellen Signals aufweisen, wobei das Kabel einen ersten Abschnitt aufweist und der Steckverbinder einen zweiten Abschnitt aufweist, in dem das Leiterpaar Steckkontakte aufweist, wobei an einem steckverbinderseitigen Ende des ersten Abschnittes das Kabel an dem Steckverbinder befestigt ist und die Leiter des Leiterpaares des Kabels an den Leitern des Steckverbinders an einem kabelseitigen Ende des zweiten Abschnittes befestigt sind, wobei zwischen dem ersten Abschnitt und dem zweiten Abschnitt ein Zwischenabschnitt ausgebildet ist, wobei das Leiterpaar in dem Zwischenabschnitt und, insbesondere in dem ersten Abschnitt und/oder in dem zweiten Abschnitt, von einem Außenleiter umgeben ist, und wobei der Außenleiter in zumindest einem Teil des Zwischenabschnitts eine Verformung aufweist, die einen Abstand zwischen dem Außenleiter und den Leitern und/oder einen Abstand zwischen den Leitern in einem Bereich der Verformung verringert, wobei der Abstand zwischen dem Außenleiter und den Leitern in einem Bereich der Verformung null ist und wobei der Abstand zwischen den Leitern in einem Bereich der Verformung null ist.

Verformungen an Steckverbindern rufen oft elektrische Störstellen hervor.Dies ist ein Zustand, den es zu verbessern gilt.

Die DE 10 2006 044479 A1 zeigt eine Steckverbinderanordnung.

Die EP 3 232 447 A1 zeigt eine Steckverbinderanordnung.

Die EP 2 169 770 A2 zeigt eine Steckverbinderanordnung.

Die EP 3 273 542 A1 zeigt eine Steckverbinderanordnung.

Die WO 2017/144070 A1 zeigt eine Steckverbinderanordnung.

### ZUSAMMENFASSUNG DER ERFINDUNG

Vor diesem Hintergrund liegt der vorliegenden Erfindung die Aufgabe zugrunde, eine Steckverbinderanordnung zur Übertragung von differenziellen Signalen mit einer verbesserten Übertragungscharakteristik anzugeben.

Erfindungsgemäß wird diese Aufgabe durch eine Steckverbinderanordnung mit den Merkmalen des Patentanspruchs 1 sowie durch ein Herstellungsverfahren mit den Merkmalen des Patentanspruchs 9 gelöst.

Die der vorliegenden Erfindung zugrundeliegende Idee besteht darin, eine Steckverbinderanordnung durch eine Verformung des Außenleiters hinsichtlich verschiedener Eigenschaften zu verbessern. Beispielsweise lassen sich elektrische Eigenschaften wie die Impedanz oder die EMV-Verträglichkeit durch eine Verformung günstig beeinflussen. Ferner lässt sich auch der Bauraum reduzieren oder verändern bzw. die Haltekräfte eines Leiterpaares in der Steckverbinderanordnung verbessern.

Erfindungsgemäß ist die Verformung derart ausgebildet, dass der Abstand zwischen dem Außenleiter und den Leitern des Leiterpaares in einem Bereich der Verformung verschwindet. In diesem Fall spricht man von einem Überdrücken des Außenleiters durch die Verformung, sofern die Verformung durch Quetschen gebildet wurde.

Somit lassen sich beispielsweise auch die Haltekräfte eines Steckverbinders erhöhen.

Diesbezüglich ist vorgesehen, dass ein kleinster Innendurchmesser des Außenleiters im Bereich der Verformung geringer oder gleich ist als ein Durchmesser eines Leiters in einem nicht verformten Bereich, wenn die Verformung an einer Ober- oder Unterseite des Außenleiters ausgebildet ist.

Zusätzlich ist vorgesehen, dass ein größter Innendurchmesser des Außenleiters im Bereich der Verformung geringer ist als das Zweifache eines Leiters in einem nicht verformten Bereich, wenn die Verformung an einer Seitenfläche des Außenleiters ausgebildet ist.

Dementsprechend wird auch von einem Überdrücken des Außenleiters gesprochen. Auf diese Weise lässt sich eine hochohmige Impedanz, bezogen auf die Bezugsimpedanz, außerhalb der Verformung durch eine niederohmige Impedanz, bezogen auf die Bezugsimpedanz, im Bereich der Verformung überkompensieren.

Vorteilhafte Ausgestaltungen und Weiterbildungen ergeben sich aus den weiteren Unteransprüchen sowie aus der Beschreibung unter Bezugnahme auf die Figuren der Zeichnung.

Dabei ermöglicht die Verformung, die Impedanz der Steckverbinderanordnung einzustellen. Die Impedanz lässt sich einstellen, indem der Abstand zwischen dem Außenleiter und den Leitern des Leiterpaares oder der Abstand zwischen den Leitern des Leiterpaares verändert wird.

Dementsprechend kann vorgesehen sein, dass eine Störstelle der Impedanz in dem Zwischenabschnitt in der Steckverbinderanordnung verhindert wird. In diesem Fall entspricht eine Impedanz in dem Zwischenabschnitt der Bezugsimpedanz des Steckverbinders. Die Bezugsimpedanz beträgt häufig 100 Ohm.

Alternativ ist es zweckmäßig, dass die Verformung eine hochohmige Impedanz vor und/oder nach der Verformung durch eine niederohmige Impedanz im Bereich der Verformung kompensiert. Eine hochohmige Impedanz ist größer als die Bezugsimpedanz. Eine niederohmige Impedanz ist kleiner als die Bezugsimpedanz.

Die Impedanz wird als komplexwertige Funktion der Frequenz angegeben. Sie beinhaltet das Verhältnis der Amplituden von sinusförmiger Wechselspannung zu sinusförmigem Wechselstrom sowie die Verschiebung der Phasenwinkel zwischen diesen beiden Größen.

Dementsprechend kann vorgesehen sein, dass die Verformung einen Impedanzwert der Steckverbinderanordnung zunächst überkompensiert, wodurch sich die hochohmige Impedanz vor und/oder nach der Verformung und die niederohmige Impedanz im Bereich der Verformung zumindest teilweise gegenseitig aufheben.

Gemäß einer bevorzugten Weiterbildung der Erfindung ist die Verformung durch Magnetumformen, Quetschen, Kräuseln und/oder Falten ausgebildet. Besonders das Quetschen ist eine besonders einfache anwendbare Art der Verformung.

Gemäß einer bevorzugten Weiterbildung der Erfindung weist der Außenleiter in einem Bereich außerhalb der Verformung einen Längsspalt auf. Der Längsspalt entsteht durch umwickeln der Steckverbinderanordnung mit einem Außenleiter, wenn die gegenüberliegenden Längskanten des Außenleiters nicht miteinander verbunden werden.

Auf diese Weise lassen sich die Herstellungskosten eines Steckverbinders reduzieren.

Dabei ist es insbesondere zweckmäßig, wenn der Längsspalt durch die Verformung vollständig geschlossen ist, so dass der Außenleiter keinen Längsspalt mehr aufweist. Dies wird ermöglicht, indem der Außenleiter nach der Verformung einen geringeren Umfang als vor der Verformung aufweist. Somit lassen sich die elektrischen Eigenschaften, insbesondere EMV-Eigenschaften, einer Steckverbinderanordnung verbessern.

Gemäß einer bevorzugten Weiterbildung der Erfindung weist die Steckverbinderanordnung in einem Bereich außerhalb der Verformung einen Crimp auf. Dementsprechend ist die Verformung der Steckverbinderanordnung, wie sie vorstehend beschrieben wurde, eher nicht als Verbindungstechnik zwischen Leitern eines Kabels und Steckkontakten vorgesehen. Dementsprechend ist es vorteilhaft, ein gesondertes Verbindungsmittel zwischen elektrischen Leitern eines Kabels und Stecckontakten vorzusehen.

Gemäß einer bevorzugten Weiterbildung der Erfindung ist die Verformung an einer Oberseite, an einer gegenüberliegenden Unterseite und/oder an einer Seitenfläche zwischen der Oberseite und der Unterseite des Außenleiters ausgebildet.

Eine Oberseite, eine Unterseite und Seitenflächen sind in dieser Patentanmeldung in den Zeichnungen sowie der zugehörigen Beschreibung definiert.

Gemäß einer bevorzugten Weiterbildung der Erfindung ist die Verformung als Sicke ausgebildet. Sicken lassen sich mittels vielfältiger Werkzeuge besonders einfach herstellen, beispielsweise indem mittels eines spitzen Gegenstands auf den Bereich der Verformung geschlagen wird.

Alternativ oder zusätzlich dazu kann die Verformung auch eine ebene Verformung sein. Ebene Verformungen lassen sich Beispiels mittels Zangen mit geeigneten Backen oder mittels Magnetumformung ausbilden.

Die obigen Ausgestaltungen und Weiterbildungen lassen sich, sofern sinnvoll, beliebig miteinander kombinieren.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1A: eine Längsschnittdarstellung einer Ausführungsform der Erfindung;
- Fig. 1B: eine Längsschnittdarstellung einer Ausführungsform der Erfindung;
- Fig. 1C: eine Längsschnittdarstellung einer Ausführungsform der Erfindung;
- Fig. 1D: eine Längsschnittdarstellung einer Ausführungsform der Erfindung;
- Fig. 2: eine Längsschnittdarstellung einer weiteren Ausführungsform der Erfindung;
- Fig. 3A: eine Querschnittdarstellung einer Ausführungsform der Erfindung;
- Fig. 3B: eine Querschnittdarstellung einer Ausführungsform der Erfindung;
- Fig. 3C: eine Querschnittdarstellung einer Ausführungsform der Erfindung;
- Fig. 3D: eine Querschnittdarstellung einer Ausführungsform der Erfindung;
- Fig. 3E: eine Querschnittdarstellung einer Ausführungsform der Erfindung;
- Fig. 3F: eine Querschnittdarstellung einer Ausführungsform der Erfindung;
- Fig. 3G: eine Querschnittdarstellung einer Ausführungsform der Erfindung;
- Fig. 3H: eine Querschnittdarstellung einer Ausführungsform der Erfindung;
- Fig. 3I: eine Querschnittdarstellung einer Ausführungsform der Erfindung;
- Fig. 3J: eine Querschnittdarstellung einer Ausführungsform der Erfindung;
- Fig. 4A: eine Querschnittdarstellung einer Ausführungsform der Erfindung;
- Fig. 4B: eine Querschnittdarstellung einer Ausführungsform der Erfindung;
- Fig. 4C: eine Querschnittdarstellung einer Ausführungsform der Erfindung;
- Fig. 5: eine Längsschnittdarstellung einer Ausführungsform der Erfindung;

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

Im Folgenden werden die Figuren zusammenhängend und übergreifend beschrieben.

### BESCHREIBUNG VON AUSFÜHRUNGSBEISPIELEN

Die Figuren 1A, 1B, 1C und 1D zeigen jeweils eine schematische Schnittsicht einer Steckverbinderanordnung 10. Die Steckverbinderanordnung 10 umfasst einen Steckverbinder 12 und ein an den Steckverbinder 12 angeschlossenes Kabel 14. Sowohl das Kabel 14 als auch der Steckverbinder 12 weisen jeweils wenigstens ein Leiterpaar 16 zur Übertragung eines differenziellen Signals auf. Das Leiterpaar 16 kann in dem Steckverbinder als Steckkontaktpaar ausgebildet sein. In dem Kabel kann das Leiterpaar als Aderpaar ausgebildet sein.

Die Steckverbinderanordnung 10 weist in dem Kabel einen ersten Abschnitt 18 auf. Ferner weist die Steckverbinderanordnung 10 steckverbinderseitig einen zweiten Abschnitt 20 auf. Zwischen dem ersten Abschnitt 18 und dem zweiten Abschnitt 20 ist ein Zwischenabschnitt 22 ausgebildet. In diesem Zwischenabschnitt 22 vergrößert sich der Abstand der Leiter des Leiterpaares 16 von dem geringeren Abstand der Adern in dem ersten Abschnitt 18 auf den größeren Abstand der Steckkontakte in dem zweiten Abschnitt 20.

Die Steckverbinderanordnung 10 weist sowohl in dem ersten Abschnitt 18 als auch in dem zweiten Abschnitt 20 und in dem Zwischenabschnitt 22 einen Außenleiter 24 auf.

In dem Zwischenabschnitt 22 ist der Abstand der Leiter des Leiterpaares 16 mit W gekennzeichnet. In dem Zwischenabschnitt 22 ist der Abstand des Außenleiters 24 zu den Leitern des Leiterpaares 16 mit V gekennzeichnet.

Die Figur 1A zeigt einen Steckverbinder 10, bevor der Außenleiter 24 in dem Bereich des Zwischenabschnittes 22 verformt wurde.

Die Figur 1B zeigt eine Steckverbinderanordnung 10 mit einem verformten Außenleiter 24. Die Steckverbinderanordnung 10 gemäß Figur 1B weist dementsprechend in dem Zwischenabschnitt 22 eine Verformung 26 auf, die den Abstand der Leiter des Leiterpaares 16 zu dem Außenleiter 24 verringert. Die Verformung 26 ist als ebene Verformung ausgebildet.

Die Steckverbinderanordnung 10 gemäß Figur 1C weist in dem Zwischenabschnitt 22 eine Verformung 26 des Außenleiters 24 auf. Die Verformung 26 ist in Figur 1C als relativ flache Sicke ausgebildet und verringert den Abstand zwischen dem Außenleiter 24 und dem Leiterpaar 16. Ferner verringert die Verformung 26 in Figur 1C auch den Abstand der Leiter des Leiterpaares 16 zueinander.

Die Steckverbinderanordnung gemäß Figur 1D weist eine Verformung 26 des Außenleiters 24 in dem Zwischenabschnitt 22 auf. Die Verformung 26 ist als Sicke ausgebildet. Diese Sicke in Figur 1D ist überdrückt, indem die Sicke derart geformt ist, dass sich der Außenleiter 24 und die Leiter des Leiterpaares 16 teilweise überlappen.

Figur 2 zeigt eine schematische Schnittsicht einer Steckverbinderanordnung 10 gemäß einer Ausführungsform der Erfindung. Figur 2 zeigt eine weitere Verformung 26, welche eben ausgebildet ist.

Die Figuren 3A bis 3J zeigen jeweils eine Querschnittsicht einer Steckverbinderanordnung 10. Die Figur 3A zeigt eine Querschnittsicht einer Steckverbinderanordnung 10 in einem Bereich außerhalb der Verformung. Dementsprechend ist in der Figur 3A keine Verformung des Außenleiters 24 zu erkennen. Der Außenleiter 24 weist eine Oberseite 30, eine gegenüberliegende Unterseite 32 und zwei Seitenflächen 34, die jeweils zwischen der Oberseite 30 und der Unterseite 32 ausgebildet sind, auf. Bei Steckverbinderanordnungen mit verschiedenen Seitenlängen bilden in dieser Patentanmeldung die langen Seiten jeweils die Unterseite 32 bzw. die Oberseite 30. Die kurzen Seiten 34 bilden die Seitenflächen.

Die Figuren 3B bis 3J zeigen jeweils eine Querschnittsicht einer Steckverbinderanordnung 10 in einem Bereich einer Verformung 26.

In der Figur 3B ist die Verformung 26 als Sicke 36 auf einer Unterseite 32 des Außenleiters 24 ausgebildet. In Figur 3B verringert die Sicke 36 den Abstand V des Außenleiters 24 zu den Leitern des Leiterpaares 16.

In Figur 3C ist eine Verformung auf der Oberseite 30 sowie auf der Unterseite 32 der Steckverbinderanordnung 10 dargestellt. Die Verformungen auf der Oberseite 30 und auf der Unterseite 32 sind jeweils als Sicke 36 ausgebildet und verringern in diesem Bereich den Abstand V zwischen den Leitern des Leiterpaares 16 und dem Außenleiter 24.

In Figur 3D ist der Außenleiter 24 derart verformt, dass dieser zu dem Isolierteil 101 weitgehend konturfolgend ist. Dementsprechend ist der Abstand zwischen dem Außenleiter 24 und den Leitern des Leiterpaares 16 verringert. Eine derartige Verformung lässt sich beispielsweise mittels Magnetumformung herstellen. Dementsprechend verändert die Verformung aus Figur 3D den Abstand V des Außenleiters 24 zu den Leitern des Leiterpaares 16 sowie den Abstand W der Leiter des Leiterpaares 16 zueinander.

Figur 3E zeigt eine ebene Verformung 38 des Außenleiters 24 auf dessen Oberseite 30.

Figur 3F zeigt einen Außenleiter mit jeweils einer ebenen Verformung 38 auf der Oberseite 30 des Außenleiters 24 sowie auf dessen Unterseite 32.

Figur 3G zeigt eine Verformung des Außenleiters 24 an dessen Seitenflächen 34. Dementsprechend verändert die Verformung 34 den Abstand W der Leiter des Leiterpaares 16 sowie den Abstand V des Außenleiters 24 zu den Leitern des Leiterpaares 16.

Die Figuren 3A bis 3G zeigen jeweils einen ovalen Außenleiter. Es versteht sich jedoch, dass sich die Möglichkeiten der Verformung eines Außenleiters 24 gemäß den Figuren 3B bis 3G auch auf andere Außenleiterformen beziehen.

Exemplarisch sind weitere Außenleiterformen in den Figuren 3H - 3J dargestellt. Die Figuren 3H - 3J zeigen jeweils eine Querschnittsicht A einer Steckverbinderanordnung 10 in einem nicht verformten Bereich sowie eine Querschnittsicht B einer Steckverbinderanordnung 10 in einem verformten Bereich.

Die Figur 3H zeigt in der Querschnittsicht A einen runden Außenleiter 24 in einem nicht verformten Bereich. In der Querschnittsicht B der Figur 3H ist die Steckverbinderanordnung 10 in einem verformten Bereich dargestellt. Die Verformung ist als seitliche Verformung ausgebildet und verringert den Abstand W der Leiter des Leiterpaares 16 zueinander sowie den Abstand V der Leiter des Leiterpaares 16 zu dem Außenleiter 24.

In der Querschnittsicht A der Figur 3I ist eine Steckverbinderanordnung 10 mit einem runden Außenleiter 24 dargestellt. In der Querschnittsicht B der Figur 3I ist der Außenleiter 24 zu einer ovalen Form verformt. Dementsprechend ändert die Verformung 26 der Figur 3I den Abstand V des Außenleiters 24 zu den Leitern des Leiterpaares 16.

Die Figur 3J zeigt in der Querschnittsicht A eine Steckverbinderanordnung 10 mit einem quadratischen Außenleiter 24. Die Querschnittsicht B der Figur 3J weist jeweils eine Verformung 38 an der Oberseite 30 sowie an der Unterseite 38 des Außenleiters 24 auf.

Die Figur 4A zeigt eine Steckverbinderanordnung 10 in einer Querschnittsicht in einem nicht verformten Bereich bzw. vor dem Verformen. Die Steckverbinderanordnung 10 in Figur 4A weist einen Außenleiter 24 auf, welcher um das Isolierteil 101 der Steckverbinderanordnung 10 gewickelt ist. Dementsprechend weist der Außenleiter 24 in Figur 4A zwei gegenüberliegende Längskanten 103 und 104 auf. Zwischen den gegenüberliegenden Längskanten 103 und 104 befindet sich ein Längsspalt 26.

Die Figuren 4B und 4C zeigen eine Steckverbinderanordnung 10 in einer Querschnittsicht in einem Bereich der Verformung, nachdem der Längsspalt 28 gemäß Figur 4A durch eine Verformung 26 geschlossen wurde.

In den Figuren 4B und 4C wurde der Längsspalt 28 jeweils geschlossen, indem der Abstand V zwischen den Leitern des Leiterpaares 16 und dem Außenleiter 24 jeweils verringert wurde.

In Figur 4B ist die Verformung als ebene Verformung 38 ausgebildet.

In Figur 4C ist die Verformung als Sicke 36 ausgebildet.

In beiden Figuren 4B und 4C wurde der Außenleiter 24 so weit verformt, bis dessen gegenüberliegende Kanten 103 und 104 sich jeweils überlappen bzw. berühren. Es kann vorgesehen sein, die gegenüberliegenden Kanten 103 und 104 mit einer Verbindungstechnik aneinander zu befestigen, beispielsweise mittels einer Fügetechnik, insbesondere Verschweißen.

Figur 5 zeigt in der Ansicht A eine weitere schematische Darstellung des Außenleiters 24 einer Steckverbinderanordnung vor einer Verformung sowie in der Ansicht B nach dem ein Längsspalt 28 mittels einer Verformung geschlossen wurde.

In der Ansicht A der Figur 5 ist ersichtlich, dass in dem Zwischenabschnitt 22 ein Längsspalt 28 zwischen gegenüberliegenden Längskanten 103 und 104 des Außenleiters 24 gebildet ist. Der Längsspalt 28 erstreckt sich ausschließlich über den Zwischenabschnitt 22.

Ansicht B der Figur 5 zeigt den Außenleiter 24, wobei der Außenleiter 24 im Zwischenabschnitt 22 derart verformt ist, dass sich der Spalt 28 zwischen den gegenüberliegenden Längskanten 103 und 104 des Außenleiters 24 überlappen.

### Bezugszeichenliste

- 10: Steckverbinderanordnung
- 12: Steckverbinder
- 14: Kabel
- 16: Leiterpaar
- 18: erster Abschnitt
- 20: zweiter Abschnitt
- 22: Zwischenabschnitt
- 24: Außenleiter
- 26: Verformung
- 28: Längsspalt
- 30: Oberseite
- 32: Unterseite
- 34: Seitenfläche
- 36: Sicke
- 38: Verformung
- 103 und 104: gegenüberliegenden Längskanten / Kanten
- V: Abstand zwischen dem Außenleiter und den Leitern
- W: Abstand zwischen den Leitern in einem Bereich der Verformung

## Patentansprüche

1. Steckverbinderanordnung (10) mit einem Steckverbinder (12) und einem an den Steckverbinder (12) angeschlossenem Kabel (14), welche jeweils wenigstens ein Leiterpaar (16) mit einem ersten und zweiten Leiter zur Übertragung eines differenziellen Signals aufweisen,
wobei das Kabel (14) einen ersten Abschnitt (18) aufweist und der Steckverbinder (12) einen zweiten Abschnitt (20) aufweist, in dem das Leiterpaar (16) Steckkontakte aufweist,
wobei an einem steckverbinderseitigen Ende des ersten Abschnittes das Kabel (14) an dem Steckverbinder (12) befestigt ist und die Leiter des Leiterpaares des Kabels (14) an den Leitern des Steckverbinders (12) an einem kabelseitigen Ende des zweiten Abschnittes befestigt sind,
wobei zwischen dem ersten Abschnitt (18)und dem zweiten Abschnitt (20) ein Zwischenabschnitt (22) ausgebildet ist,
wobei das Leiterpaar (16) in dem Zwischenabschnitt (22) von einem Außenleiter (24) umgeben ist, und
wobei der Außenleiter (24) in zumindest einem Teil des Zwischenabschnitts eine Verformung (26) aufweist, die einen Abstand (V) zwischen dem Außenleiter (24) und den Leitern und/oder einen Abstand (W) zwischen den Leitern in einem Bereich der Verformung (26) verringert,
wobei der Abstand zwischen dem Außenleiter (24) und den Leitern in einem Bereich der Verformung (26) null ist,
wobei der Abstand zwischen den Leitern in einem Bereich der Verformung (26) null ist,
**dadurch gekennzeichnet, dass** ein kleinster Durchmesser des Außenleiters im Bereich der Verformung (26) geringer ist als ein Durchmesser eines Leiters in einem nicht verformten Bereich und/oder dass ein größter Durchmesser des Außenleiters im Bereich der Verformung (26) geringer ist als das Zweifache eines Leiters in einem nicht verformten Bereich.

2. Steckverbinderanordnung (10) nach Anspruch 1, wobei die Verformung (26) durch Magnetumformen, Quetschen, Kräuseln und/oder Falten ausgebildet ist.

3. Steckverbinderanordnung (10) nach einem der vorstehenden Ansprüche, wobei der Außenleiter (24) in einem Bereich außerhalb der Verformung (26) einen Längsspalt (28) aufweist.

4. Steckverbinderanordnung (10) nach einem der vorstehenden Ansprüche, wobei ein Längsspalt (28) in dem Bereich der Verformung (26) durch das Verformen geschlossen ist.

5. Steckverbinderanordnung (10) nach einem der vorstehenden Ansprüche, welche in einem Bereich außerhalb der Verformung (26) einen Crimp aufweist.

6. Steckverbinderanordnung (10) nach einem der vorstehenden Ansprüche, wobei die Verformung (26) an einer Oberseite (30) und/oder an einer gegenüberliegenden Unterseite (32) und/oder an einer Seitenfläche (34) zwischen der Oberseite (30) und Unterseite (32) des Außenleiters ausgebildet ist.

7. Steckverbinderanordnung (10) nach einem der vorstehenden Ansprüche, wobei die Verformung (26) als Sicke (36) ausgebildet ist.

8. Steckverbinderanordnung (10) nach einem der vorstehenden Ansprüche, wobei die Verformung (26) eine ebene Verformung (38) ist.

9. Herstellungsverfahren für eine Steckverbinderanordnung (10) mit den folgenden Schritten:
- Bereitstellen einer Steckverbinderanordnung (10) mit einem Steckverbinder (12) und einem an den Steckverbinder (12) angeschlossenem Kabel (14), welche jeweils wenigstens ein Leiterpaar (16) zur Übertragung eines differenziellen Signals aufweisen, wobei das Kabel (14) einen ersten Abschnitt (18) aufweist und der Steckverbinder (12) einen zweiten Abschnitt (20) aufweist, in dem das Leiterpaar (16) Steckkontakte aufweist, wobei an einem steckverbinderseitigen Ende des ersten Abschnittes das Kabel (14) an dem Steckverbinder (12) befestigt ist und die Leiter des Leiterpaares (16) des Kabels (14) an den Leitern des Steckverbinders (12) an einem kabelseitigen Ende des zweiten Abschnittes befestigt sind, wobei zwischen dem ersten Abschnitt (18) und dem zweiten Abschnitt (20) ein Zwischenabschnitt (22) ausgebildet ist, wobei das Leiterpaar (16) in dem Zwischenabschnitt (22) von einem Außenleiter (24) umgeben ist;
Verformen des Außenleiters in zumindest einem Teil des Zwischenabschnitts, derart dass
der Abstand zwischen dem Außenleiter (24) und den Leitern in einem Bereich der Verformung (26) null ist,
der Abstand zwischen den Leitern in einem Bereich der Verformung (26) null ist und
ein kleinster Durchmesser des Außenleiters im Bereich der Verformung (26) geringer ist als ein Durchmesser eines Leiters in einem nicht verformten Bereich und/oder ein größter Durchmesser des Außenleiters im Bereich der Verformung (26) geringer ist als das Zweifache eines Leiters in einem nicht verformten Bereich.

## Claims

1. A plug connector assembly (10) having a plug connector (12) and a cable (14) connected to the plug connector (12), which in each case have at least one pair of conductors (16) with a first and second conductor for transmitting a differential signal, wherein the cable (14) has a first section (18) and the plug connector (12) has a second section (20), in which the pair of conductors (16) has plug contacts,
wherein the cable (14) is fastened to the plug connector (12) on a plug connector-side end of the first section and the conductors of the pair of conductors of the cable (14) are fastened to the conductors of the plug connector (12) on a cable-side end of the second section,
wherein between the first section (18) and the second section (20) an intermediate section (22) is formed,
wherein the pair of conductors (16) is surrounded in the intermediate section (22) by an outer conductor (24), and
wherein in at least one part of the intermediate section the outer conductor (24) has a deformation (26), which reduces a distance (V) between the outer conductor (24) and the conductors and/or a distance (W) between the conductors in a region of the deformation (26),
wherein the distance between the outer conductor (24) and the conductors in a region of the deformation (26) is zero, wherein the distance between the conductors in a region of the deformation (26) is zero,
**characterized in that** a smallest diameter of the outer conductor in the region of the deformation (26) is less than a diameter of a conductor in a non-deformed region and/or that a largest diameter of the outer conductor in the region of the deformation (26) is less than twice that of a conductor in a non-deformed region.

2. The plug connector assembly (10) according to claim 1, wherein the deformation (26) is formed by magnetic forming, squeezing, crimping and/or folding.

3. The plug connector assembly (10) according to any one of the preceding claims, wherein the outer conductor (24) as a longitudinal gap (28) in a region outside the deformation (26).

4. The plug connector assembly (10) according to any one of the preceding claims, wherein a longitudinal gap (28) in the region of the deformation (26) is closed by the deformation.

5. The plug connector assembly (10) according to any one of the preceding claims, which has a crimp in a region outside of the deformation (26).

6. The plug connector assembly (10) according to any one of the preceding claims, wherein the deformation (26) is formed on an upper side (30) and/or on an opposite underside (32) and/or on a side surface (34) between the upper side (30) and underside (32) of the outer conductor.

7. The plug connector assembly (10) according to any one of the preceding claims, wherein the deformation (26) is designed as a bead (36).

8. The plug connector assembly (10) according to any one of the preceding claims, wherein the deformation (26) is a planar deformation (38).

9. A production method for a plug connector assembly (10) having the following steps:
- Provision of a plug connector assembly (10) having a plug connector (12) and a cable (14) connected to the plug connector (12), which in each case have at least one pair of conductors (16) for transmitting a differential signal, wherein the cable (14) has a first section (18) and the plug connector (12) has a second section (20), in which the pair of conductors (16) has plug contacts, wherein the cable (14) is fastened to the plug connector (12) on a plug connector-side end of the first section and the conductors of the pair of conductors (16) of the cable (14) are fastened to the conductors of the plug connector (12) on a cable-side end of the second section, wherein between the first section (18) and the second section (20) an intermediate section (22) is formed, wherein the pair of conductors (16) is surrounded in the intermediate section (22) by an outer conductor (24);
deformation of the outer conductor in at least one part of the intermediate section, in such a manner that
the distance between the outer conductor (24) and the conductors in a region of the deformation (26) is zero,
the distance between the conductors in a region of the deformation (26) is zero and
a smallest diameter of the outer conductor in the region of the deformation (26) is less than a diameter of a conductor in a non-deformed region and/or that a largest diameter of the outer conductor in the region of the deformation (26) is less than twice that of a conductor in a non-deformed region.

## Revendications

1. Disposition de connecteur enfichable (10) avec un connecteur enfichable (12) et un câble (14) raccordé au connecteur enfichable (12), qui comprennent chacun au moins une paire de conducteurs (16) avec un premier et un deuxième conducteur pour la transmission d'un signal différentiel,
dans laquelle le câble (14) comprend une première portion (18) et le connecteur enfichable (12) comprend une deuxième portion (20), dans laquelle la paire de conducteurs (16) comprend des contacts enfichables,
dans laquelle, à une extrémité côté connecteur enfichable de la première portion, le câble (14) est fixé au connecteur enfichable (12) et les conducteurs de la paire de conducteurs du câble (14) sont fixées aux conducteurs du connecteur enfichable (12) à une extrémité côté câble de la deuxième portion,
dans laquelle, entre la première portion (18) et la deuxième portion (20), est réalisée une portion intermédiaire (22),
dans laquelle la paire de conducteurs (16) est entourée, dans la portion intermédiaire (22), d'un conducteur externe (24) et
dans laquelle le conducteur externe (24) comprend, dans au moins une partie de la portion intermédiaire, une déformation (26), qui réduit une distance (V) entre le conducteur externe (24) et les conducteurs et/ou une distance (W) entre les conducteurs au niveau de la déformation (26),
dans laquelle la distance entre le conducteur externe (24) et les conducteurs au niveau de la déformation (26) est nulle, dans lequel la distance entre les conducteurs au niveau de la déformation (26) est nulle,
**caractérisée en ce que** le plus petit diamètre du conducteur externe au niveau de la déformation (26) est inférieur à un diamètre d'un conducteur dans une zone non déformée et/ou **en ce que** le diamètre le plus grand du conducteur externe au niveau de la déformation (26) est inférieur au double d'un conducteur dans une zone non déformée.

2. Disposition de connecteur enfichable (10) selon la revendication 1,
dans laquelle la déformation (26) est réalisée par façonnage magnétique, écrasement, frisage et/ou pliage.

3. Disposition de connecteur enfichable (10) selon l'une des revendications précédentes, dans laquelle le conducteur externe (24) présente, dans une zone à l'extérieur de la déformation (26), une fente longitudinale (28).

4. Disposition de connecteur enfichable (10) selon l'une des revendications précédentes, dans laquelle une fente longitudinale (28) est fermée par la déformation au niveau de la déformation (26).

5. Disposition de connecteur enfichable (10) selon l'une des revendications précédentes, qui comprend, dans une zone à l'extérieur de la déformation (26), un sertissage.

6. Disposition de connecteur enfichable (10) selon l'une des revendications précédentes, dans laquelle la déformation (26) est réalisée sur un côté supérieur (30) et/ou sur un côté inférieur (32) opposé et/ou sur une surface latérale (34) entre le côté supérieur (30) et le côté inférieur (32) du conducteur externe.

7. Disposition de connecteur enfichable (10) selon l'une des revendications précédentes, dans laquelle la déformation (26) est réalisée sous la forme d'une nervure (36).

8. Disposition de connecteur enfichable (10) selon l'une des revendications précédentes, dans laquelle la déformation (26) est une déformation plane (38).

9. Procédé de fabrication pour une disposition de connecteur enfichable (10) avec les étapes suivantes :
- mise à disposition d'une disposition de connecteur enfichable (10) avec un connecteur enfichable (12) et un câble (14) raccordé au connecteur enfichable (12), qui comprennent chacun au moins une paire de conducteurs (16) pour la transmission d'un signal différentiel, dans lequel le câble (14) comprend une première portion (18) et le connecteur enfichable (12) comprend une deuxième portion (20), dans lequel la paire de conducteurs (16) comprend des contacts enfichables, dans lequel, à une extrémité côté connecteur enfichable de la première portion, le câble (14) est fixé au connecteur enfichable (12) et les conducteurs de la paire de conducteurs (16) du câble (14) sont fixés aux conducteurs du connecteur enfichable (12) à une extrémité côté câble de la deuxième portion, dans lequel, entre la première portion (18) et la deuxième portion (20), est réalisée une portion intermédiaire (22), dans lequel la paire de conducteurs (16) est entourée, dans la portion intermédiaire (22), par un conducteur externe (24) ;
- déformation du conducteur externe dans au moins une partie de la portion intermédiaire, de sorte que
- la distance entre le conducteur externe (24) et les conducteurs au niveau de la déformation (26) est nulle,
- la distance entre les conducteurs au niveau de la déformation (26) est nulle et
- le diamètre le plus petit du conducteur externe au niveau de la déformation (26) est inférieur à un diamètre d'un conducteur dans une zone non déformée et/ou le plus grand diamètre du conducteur externe au niveau de la déformation (26) est inférieur au double d'un conducteur dans une zone non défromée.
